# EUROPÄISCHE PATENTSCHRIFT

(11) **EP 0 290 712 B1**
(45) Veröffentlichungstag und Bekanntmachung des Hinweises auf die Patenterteilung: **07.11.1990**
(21) Anmeldenummer: 87890179.2
(22) Anmeldetag: 20.07.1987
(51) Int. Cl.: H01J 49/42, H01J 49/14

(54) **Massenspektrometer-Anordnung**
Mass spectrometer
Spectromètre de masse

(30) Priorität: 11.05.1987 AT 1177/87
(43) Veröffentlichungstag der Anmeldung: 17.11.1988
(73) Patentinhaber: V & F Analyse- und Messtechnik G.m.b.H., A-6020 Innsbruck (AT)
(72) Erfinder: Villinger, Johannes, Dr., A-6020 Innsbruck (AT); Federer, Werner, Dr., A-6064 Rum (AT)
(74) Vertreter: Pinter, Rudolf, Dipl.-Ing.

(56) Entgegenhaltungen:
- US-A- 4 005 291
- US-A- 4 234 791
- JOURNAL OF MASS SPECTROMETRY AND ION PROCESSES, Band 73, Nr. 3, 28. November 1986, Seiten 197-235, Elsevier Science Publishers, B.V., Amsterdam, NL; I. SZABO: "New ion-optical devices utilizing oscillatory electric fields.I.Principle of operation and analytical theory of multipole devices with two-dimensional electric fields"

## Beschreibung

Die Erfindung betrifft eine Massenspektrometer-Anordnung, mit einer lonenquelle, einem an diese anschließenden, ein Gas bzw. Gasgemisch aufnehmenden und von einer Oktopol-Anordnung mit einem senkrecht zur Hauptbewegungsrichtung der von der lonenqueile gelieferten Primär-Ionen wirkenden Hochfrequenz-8-Pol-Feld umgebenen Reaktionsraum, sowie einem in Hauptbewegungsrichtung der niedrige Bewegungsenergie aufweisenden Primär-Ionen an den Reaktionsraum anschließenden Massenspektrometer-Quadrupol.

Derartige Anordnungen sind bekannt und zumindest im Laborbetrieb für zwei unterschiedliche Anwendungsfälle in Verwendung:

Einerseits können die Eingangsstufen sogenannter Driftröhren-Anordnungen (z.B. SIDT-Quasistatic Selected-lon Drift Tubes) auf diese Weise ausgebildet sein, wobei die aus einer austauschbaren lonenquelle austretenden Primär-Ionen in eine Oktopol-Speicherzone eintreten, wo sie beispielsweise mit einem neutralen Gas bzw. Gasgemisch unter Produktion neuer Ionen in bekannten Anregungszuständen reagieren. Aus der Oktopol-Anordnung bzw. dem davon umgebenen Reaktionsraum treten die Ionen in den Massenspektrometer-Quadrupol ein, wo die zu untersuchende Ionenart auf bekannte und hier nicht weiter interessierende Weise ausgewählt und anschließend über einen venturiartigen Einlaß in die eigentliche Driftkammer eingebracht wird.

Andererseits kann die eingangs beschriebene Anordnung auch unmittelbar als Massenspektrometer-Analysator Verwendung finden, wobei in diesem Falle das Gasgemisch im Reaktionsraum dadurch untersucht wird, daß mit den Primär-Ionen bestimmte Produkt-Ionen produziert werden, die nach Selektierung im Massenspektrometer-Quadrupol unmittelbar einem lonendetektor zugeführt werden können, was in bekannter Weise eine massenspektrometrische Analyse erlaubt.

Die Oktopol-Anordnung dient in beiden Fällen zur Festhaltung bzw. Führung der lonen, welche bei niedrigen Bewegungsenergien (darunter werden im allgemeinen Bewegungsenergien kleiner als 100 eV verstanden) aufgrund ihres eigenen Raumladungsdruckes (Coulomb-Abstoßung zwischen den Ladungen) an sich eine hohe Divergenz in ihrer Bewegung aufweisen. Das Erfordernis niedriger kinetischer Bewegungsenergien ist wiederum darauf begründet, daß selektive, fragmentfreie Ionisation - also die Erzeugung einer bestimmten Sorte Produkt-Ionen in einem bestimmten Gas mit einem bestimmten Primär-Ionenstrahl bei möglichst großem Wirkungsgrad - eben nur kleine Bewegungsenergien im Schwerpunktsystem lon/Molekül erlaubt. Der mit niedriger Bewegungsenergie in die Oktopol-Anordnung einlaufende Primär-lonenstrahl wird also durch ein Hochfrequenz-8-Pol-Feld senkrecht zur Bewegungsrichtung der Primär-Ionen im Reaktionsraum gehalten, wobei für das angelegte Hochfrequenzfeld im wesentlichen zwei Bedingungen gelten müssen: Mit:
rRadius der Oktopol-Anordnung
vrGeschwindigkeit der Ionen in r-Richtung
mFrequenz des HF-Feldes
eElementarladung
VoAmplitude des HF-Feldes
mMasse der Ionen

Damit bewegen sich geladene Teilchen in einem zeitunabhängigen effektiven Potential, das im Zentrum - also längs der Achse - Null ist und gegen die einzelnen Elektrodenstäbe hin wie eine Parabelfunktion höherer Ordnung gegen unendlich ansteigt. Dieses Potential wirkt dem Raumladungsdruck der Ionen entgegen und hält damit den lonenstrahl in einem Querschnitt, der durch die Dimension des Innenraumes der Oktopol-Anordnung vorgegeben ist.

Als großes Problem hat sich im Zusammenhang mit den bekannten Anordnungen der eingangs genannten Art die Tatsache herausgestellt, daß die nach einer Reaktion der Primär-Ionen mit den neutralen Molekülen des Gasgemisches verbleibenden bzw. resultierenden Produkt-Ionen in der Regel keinerlei Information über die notwendige Flugrichtung zum Massenspektrometer-Quadrupol haben, da beim lonenstoß abhängig von der relativen Masse der beteiligten Teilchen ein Teil des Betrages des Impulses vom Ion auf das neutrale Molekül übertragen wird, nicht aber die Richtung des Impulses. Demgemäß bewegen sich die Produkt-Ionen in Zufallsrichtungen, d.h., die Richtungsverteilung entspricht der translatorischen Boltzmann-Verteilung.

Um nun die Ausbeute an zum Massenpektrometer-Quadrupol gelangenden Produkt-Ionen, die unter Zugrundelegung ausschließlich von Diffusionsvorgängen zum statistischen Ausgleich von Konzentrationsunterschieden natürlich sehr gering ist und vor allen Dingen Messungen von Produkt-Ionen aus bei dynamischen bzw. hochdynamischen Vorgängen entstehenden und durch den Reaktionsraum bewegten Gasgemischen nicht bzw. nur mit zumeist untragbar großen Verzögerungen erlaubt, zu erhöhen, könnte an sich zwar eine gegenüber der Oktopol-Anordnung negatives Potential aufweisende Extraktorlinse nach dem Reaktionsraum angeordnet werden, um die Ionen aus dem Reaktionsraum in den Massenspektrometer-Quadrupol zu fokussieren. Denkbar wäre unter Umständen auch, den Quadrupol selbst auf ein gegenüber der Oktopol-Anordnung negatives Potential zu legen. Beide Maßnahmen sind aber nicht zielführend, weil für den nötigen elektrischen Felddurchgriff in den Reaktionsraum bzw. in die Oktopol-Anordnung sehr hohe Spannungen an diese Extraktorlinse bzw. den Quadrupol gelegt werden müßten. Diese hohen Spannungen von größenordnungsmäßig über 100 V würden aber wiederum in äußerst nachteiliger Weise die Ionen auf so hohe kinetische Energien beschleunigen, daß die Funktion des nachgeschalteten Massenspektrometer-Quadrupols schwer beeinträchtigt, d.h. sein Auflösungsvermögen stark vermindert würde.

Aufgabe der vorliegenden Erfindung ist es, eine Anordnung der eingangs genannten Art so zu verbessern, daß die genannten Nachteile der bekannten Anordnungen vermieden werden und daß insbesonders auf einfache Weise die Zuführungsrate und Zuführungsgeschwindigkeit von im Reaktionsraum gebildeten Produkt-Ionen zum Massenspektrometer-Quadrupol erhöht werden.

Dies wird gemäß der vorliegenden Erfindung dadurch erreicht, daß die Oktopol-Anordnung in Längsrichtung in einzelne, voneinander elektrisch isolierte Bereiche aufgeteilt ist, welche - von der lonenquelle zum Massenspektrometer-Quadrupol gesehen - auf jeweils gegenüber dem vorherigen Bereich ansteigendem, negativem Gleichspannungspotential liegen. Damit wird am jeweils n-ten Oktopol-Bereich ein Gleichspannungspotential erzeugt, das negativ gegenüber dem (n - 1)-ten Bereich aber posiiv gegenüber dem (n + 1)-ten Bereich ist. Im Zentrum bzw. in der Achse der Oktopol-Anordnung wird damit ein homogenes elektrisches Feld in Achsrichtung zum Massenspektrometer-Quadrupol erzeugt, welches den Produkt-Ionen als treibende Kraft dient. Da die Zufalls-Bewegungsenergie der Produkt-Ionen im allgemeinen nicht größer als 1 eV ist, genügen bereits sehr geringe Feldstärken, wodurch Störungen des Massenspektrometer-Quadrupols durch hohe kinetische Energien der ankommenden Produkt-Ionen sicher vermieden werden.

Die am Oktopol insgesamt wirksame Gleichspannung liegt nach einer bevorzugten Ausbildung der Erfindung im Bereich 5 bis 30 V.

Nach einer weiteren Ausgestaltung der Erfindung ist vorgesehen, daß die Gleichspannungs-Feldstärke am Oktopol gleichmäßig 0,5 bis 3 V/cm beträgt, vorzugsweise 1 V/cm.

Da die Zufalls-Bewegungsenergie der Produkt-Ionen im allgemeinen nicht größer als 1 eV ist, genügt an sich eine Feldstärke von 1 V/cm. Dies ergibt z.B. bei einer 10 cm langen Oktopol-Anordnung Produkt-Ionen mit Energien von maximal 10 eV, was für den Massenspektrometer-Quadrupol keine Störung bewirkt, da dessen Energieakzeptanz üblicherweise bei etwa 40 eV liegt.

Gemäß einer bevorzugten weiteren Ausgestaltung der Erfindung liegen die einzelnen Oktopol-Bereiche über eine Widerstandskette an einer gemeinsamen Gleichspannungsversorgung, was einen einfachen Aufbau der Anordnung ermöglicht und einen kontrollierten Feldverlauf über die gesamte Länge der Oktopol-Anordnung ermöglicht.

Die Erfindung wird im folgenden noch anhand der Zeichnung näher erläutert.
Fig. 1 zeigt in schematischer,geschnittener Darstellung eine Massenspektrometer-Anordnung nach der vorliegenden Erfindung,
Fig. 2 einen schematischen Schnitt durch einen einzelnen Oktopol-Bereich entlang der Linie 11-11 in Fig. 1 in anderem Maßstab,
Fig. 3 ein Potential V/Radius r-Diagramm der Anordnung nach Fig. 2,
Fig. 4 eine in drei einzelne Bereiche aufgeteilte Oktopol-Anordnung zur Verwendung in einer Massenspektrometer-Anordnung nach der Erfindung und
Fig. 5 ein Potential/Radius/Längserstreckung-Diagramm einer Oktopol-Anordnung gemäß Fig. 4.

Die Massenspektrometer-Anordnung nach Fig. 1 weist eine Ionenquelle 1 von beliebiger, hier nicht näher interessierender Bauart, einen an die lonenquelle 1 anschließenden Reaktionsraum 2, sowie einen in Hauptbewegungsrichtung z der von der lonenquelle 1 gelieferten Primär-Ionen an den Reaktionsraum 2 anschließenden Massenspektrometer-Quadrupol 3 auf. Der Reaktionsraum 2, dem über einen Anschluß 4 ein Gas bzw. Gasgemisch zugeführt werden kann, ist von einer Oktopol-Anordnung 5 mit einem senkrecht zur Hauptbewegungsrichtung z der Primär-Ionen wirkenden Hochfrequenz-8-Pol-Feld umgeben, das zur Sammlung, Halterung bzw. Führung der eine sehr niedrige Bewegungsenergie von typischerweise unterhalb 100 eV aufweisenden Primär-Ionen dient. Die im Massenspektrometer-Quadrupol 3 auf hier ebenfalls nicht weiter interessante, bekannte Art selektierten Produkt-Ionen gelangen an einen lonensensor 6, der ebenfalls von bekannter bzw. üblicher Bauart sein kann und dessen Funktion und Wirkungsweise hier nicht näher interessiert.

Der Einfachheit der Darstellung wegen sind verschiedene, teilsweise für die Funktion der Anordnung im üblichen Betrieb unerlässliche Zusatzeinrichtungen, wie Blenden bzw. Linsen für den Ionenstrahl oder Vakuumpumpen und Abdichtungen und dergleichen nicht gezeichnet, da sie im Zusammenhang mit der vorliegenden Erfindung von untergeordneter Bedeutung sind.

Die Oktopol-Anordnung 5 ist in Längsrichtung - also in Hauptbewegungsrichtung z der aus der lonenquelle 1 in einem Strahl austretenden Primär-Ionen - in drei einzelne, voneinander elektrisch isolierte Bereiche 7, 8, 9 aufgeteilt, welche - von der lonenquelle 1 zum Massenspektrometer-Quadrupol 3 gesehen - auf jeweils gegenüber dem vorherigen Bereich ansteigendem negativen Gleichspannungspotential liegen.

In Fig. 2 sind die einzelnen acht Stäbe des Bereiches 7 der Oktopol-Anordnung 5 im Schnitt angedeutet. Je vier davon sind gemeinsam kontaktiert, wobei auf hier nicht dargestellte Weise ein hochfrequentes Wechselfeld (Potential V= ) angelegt wird, welches im Innenraum zwischen den acht Stäben der Oktopol-Anordnung ein Hochfrequenzführungsfeld V_{eff} bewirkt, welches im Diagramm nach Fig. 3 angedeutet ist. Mit ro und -ro sind in Fig. 3 die Ränder bzw. Oberflächen von zwei gegenüberliegenden Stäben markiert - es ist zu erkennen, daß das effektive Potential im Zentrum der Anordnung (r = 0) Null ist und gegen die Oktopol-Elektrodenstäbe hin wie eine Parabelfunktion höherer Ordnung gegen unendlich ansteigt. Dieses Potential V_{eff} wirkt dem Raumladungsdruck (Coulomb-Abstoßung zwischen den Ladungen) der nur sehr niedrige Bewegungsenergie aufweisenden Ionen entgegen und hält damit diese in einem Querschnitt, der durch die Dimension der Oktopol-Anordnung 5 vorgegeben ist.

Die auch aus Fig. 4 ersichtliche Aufteilung der gesamten Oktopol-Anordnung 5 in drei einzelne, ein dem Hochfrequenz-Führungsfeld überlagertes Gleichspannungsfeld erzeugende Bereiche 7, 8, 9 dient dazu, die im Reaktionsraum 2 von den Primär-Ionen in Stößen mit den Gasteilchen des über den Anschluß 4 zugeführten Gases bzw. Gasgemisches erzeugten Produkt-Ionen möglichst rasch und vollständig aus dem Reaktionsraum 2 zu bringen und dem Massenspektrometer-Quadrupol 3 (Fig. 1) zur Selektion bzw. zum anschließenden Nachweis zuzuführen. In Fig. 4 sind auch schematisch die Potentialanschlüsse an den Bereichen 7, 8, 9 der Oktopol-Anordnung 5 dargestellt; das Hochfrequenz- Führungsfeld bzw. das Potential V= ist für alle drei Bereiche gleich; das überlagerte negative Gleichspannungspotential steigt von U₁ über U₂ bis U₃ an, wobei die entsprechende Feldstärke beispielsweise 1 V/cm beträgt. Das Gesamtpotential V_{Tot} über die Länge der Oktopol-Anordnung ist aus Fig. 5 zu ersehen. Das Potential des HF-Feldes ist ein parabelförmiger Trog, der durch das - hier über die ganze Länge gleichmäßige - Potential des überlagerten E-Feldes am Eingang der Oktopol-Anordnung quasi angehoben wird. Aus der Darstellung der Fig. 5 ist auch bildlich leicht zu erkennen, wie die Ionen einerseits in dem im Inneren der Oktopol-Anordnung definierten Reaktionsraum gehalten und andererseits in Richtung zum Massenspektrometer-Quadrupol rasch aber mit geringer Bewegungsenergie abgeführt werden.

Abweichend von der dargestellten Aufteilung der Oktopol-Anordnung 5 in drei einzelne Bereiche könnte natürlich auch eine Aufteilung in zwei oder aber in an sich beliebig viele Bereiche erfolgen, die - wie erwähnt - auf unterschiedlichem Gleichspannungspotential liegen.

## Patentansprüche

1. Massenspektrometer-Anordnung, mit einer lonenquelle, einem an diese anschließenden, ein Gas bzw. Gasgemisch aufnehmenden und von einer Oktopol-Anordnung mit einem senkrecht zur Hauptbewegungsrichtung der von der lonenquelle gelieferten Primär-Ionen wirkenden Hochfrequenz-8-Pol-Feld umgebenen Reaktionsraum, sowie einem in Hauptbewegungsrichtung der niedrige Bewegungsenergie aufweisenden Primär-Ionen an den Reaktionsraum anschließenden Massenspektrometer-Quadrupol, dadurch gekennzeichnet, daß die Oktopol-Anordnung (5) in Längsrichtung in einzelne, voneinander elektrisch isolierte Bereiche (7, 8, 9) aufgeteilt ist, welche - von der lonenquelle (1) zum Massenspektrometer-Quadrupol (3) gesehen - auf jeweils gegenüber dem vorherigen Bereich ansteigendem, negativem Gleichspannungspotential (U₁, Uz, Us) liegen.

2. Anordnung nach Anspruch 1, dadurch gekennzeichnet, daß die am Oktopol (5) insgesamte wirksame Gleichspannung im Bereich von 5 - 30 V liegt.

3. Anordnung nach Anspruch 1 oder 2, dadurch gekennzeichnet, daß die Gleichspannungs-Feldstärke am Oktopol gleichmäßig 0,5 bis 3 V/cm beträgt.

4. Anordnung nach Anspruch 3, dadurch gekennzeichnet, daß die Gleichspannungs-Feldstärke am Oktopol gleichmäßig 1 V/cm beträgt.

5. Anordnung nach einem der Ansprüche 1 bis 4, dadurch gekennzeichnet, daß die einzelnen Oktopol-Bereiche (7, 8, 9) über eine Widerstandskette an einer gemeinsamen Gleichspannungsversorgung liegen.

## Claims

1. Mass spectrometer arrangement with an ion source, a reaction chamber following it and receiving a gas or gas mixture and surrounded by an octopole arrangement with a high frequency 8-pole field acting perpendicular to the principal direction of travel of the primary ions produced by the ion source, and a mass spectrometer quadrupole following on the reaction chamber in the principal direction of travel of the primary ions having a low kinetic energy, characterised in that the octopole arrangement (5) is split up in the longitudinal direction into individual mutually electrically insulated regions (7, 8, 9) - looked at from the ion source (1) to the miss spectrometer quadrupole (3) - to which are applied negative d.c. potentials (U₁, U₂, Uₐ) increasing respectively in relation to the preceding region.

2. Arrangement according to claim 1 characterised in that the d.c. voltage acting in total on the octopole (5) lies in the region of 5-30 V.

3. Arrangement according to claim 1 or 2 characterised in that the d.c. field strength at the octopole amounts to uniformly 0.5 to 3 V/cm.

4. Arrangement according to claim 3 characterised in that the d.c. field strength at the octopole is uniformly 1 V/cm.

5. Arrangement according to one of claims 1 to 4 characterised in that the individual octopole regions (7, 8, 9) are connected through a resistor chain to a common d.c. voltage supply.

## Revendications

1. Dispositif de spectromètrie de masse, comportant une source d'ions, un espace de réaction entouré par un ensemble ou dispositif octopolaire comportant un champ de haute fréquence octopolaire agissant perpendiculairement à la direction principale de déplacement des ions primaires issus de la source d'ions, ainsi qu'un ensemble ou dispositif quadripolaire de spectromètrie de masse qui se raccorde à l'espace de réaction dans la direction du déplacement principal des ions primaires de faible énergie de déplacement, caractérisé en ce que le dispositif octopolaire (5) est divisé, dans le sens longitudinal, en zones (7, 8, 9) individuelles, isolées électriquement les unes des autres, lesquelles - vues depuis la source (1) d'ions jusqu'au dispositif quadripolaire (3) de spectromètrie de masse - sont mises chacune à un potentiel électrique continu négatif (Ui, U₂, Us) croissant de zone en zone.

2. Dispositif selon la revendication 1, caractérisé en ce que la tension continue efficace globale se situe sur le dispositif octopolaire (5) entre 5 et 30 V.

3. Dispositif selon la revendication 1 ou 2, caractérisé en ce que l'intensité du champ dû à la tension ou potentiel continu a une valeur comprise entre 0,5 et 3 V/cm.

4. Dispositif selon la revendication 3, caractérisé en ce que l'intensité de champ dû au potentiel continu au niveau de l'ensemble ou dispositif octopolaire est de façon égale de 1 V/cm.

5. Dispositif selon l'une des revendications 1 à 4, caractérisé en ce que les zones individuelles (7, 8, 9) du dispositif octopolaire sont reliées à une alimentation commune en tension continue par l'intermédiaire d'une chaîne de résistances.
